# EUROPÄISCHE PATENTANMELDUNG

(11) **EP 1 591 251 A1**
(43) Veröffentlichungstag der Anmeldung: **02.11.2005**
(21) Anmeldenummer: 04405257.9
(22) Anmeldetag: 26.04.2004
(51) Int. Cl.: B41F 33/00

(54) **Einrichtung mit wenigstens einer Druckmaschine**

(71) Anmelder: Müller Martini Holding AG, 6052 Hergiswil (CH)
(72) Erfinder: Zeinhofer, Josef, 79689 Maulburg (DE); Spohn, Hermann, 79591 Eimeldingen (DE)

(57) **Zusammenfassung**

Die Einrichtung weist wenigstens ein Zusatzsystem (6) auf, das eine Steuervorrichtung (18) besitzt. Es ist wenigstens eine Systemschnittstelle (S) vorgesehen, welche die Steuervorrichtung (17) einer Druckmaschine (2) mit der Steuervorrichtung (18) des wenigstens einen Zusatzsystems (6) verbindet. Zwischen der Druckmaschine (2) und dem Zusatzsystem (6) findet eine durchgängige Datenkommunikation statt. Dadurch ist eine gemeinsame Bedienung und Datenverwaltung möglich. Die wesentlichen Vorteile sind eine Verkürzung der Rüstzeit, eine Verminderung des Verbrauchs an Makulatur und eine höhere Funktionssicherheit. Die Einrichtung kann auch mehrere Zusatzsysteme (6) und mehrere Druckmaschinen (2) umfassen.

## Beschreibung

Die Erfindung betrifft eine Einrichtung mit wenigstens einer Druckmaschine, die eine Steuervorrichtung und Eingabemittel aufweist, und mit wenigstens einem Zusatzsystem, das eine weitere Steuervorrichtung besitzt.

Druckmaschinen erfordern aufgrund ihrer Komplexität mehr und mehr prozesstechnische Eingaben. Dies insbesondere dann, wenn Zusatzsysteme als Einzelsysteme verwendet werden. Solche Zusatzsysteme sind beispielsweise eine Registerregelung, eine Farbzonenverstellung, eine Regelung der Papierbahn oder eine Videoüberwachung. Einrichtungen mit mehreren Zusatzsystemen bedingen deshalb sehr aufwändige Mehrfacheingaben. Die Rüstzeiten sind entsprechend bei solchen komplexen Einrichtungen vergleichsweise lang und zudem ist der Verbrauch von Makulatur hoch, was die Kosten pro Auftrag wesentlich erhöht. Diese Kosten fallen dann besonders ins Gewicht, wenn kleine Aufträge bearbeitet werden sollen.

Der Erfindung liegt die Aufgabe zugrunde, eine Einrichtung der genannten Art zu schaffen, welche die genannten Nachteile vermeidet. Die Erfindung soll somit insbesondere die Rüstzeit bei Einrichtungen mit einem oder mehreren Zusatzsystemen wesentlich verkürzen. Die Aufgabe ist gemäss Anspruch 1 gelöst.

Bei der erfindungsgemässen Einrichtung ist wenigstens eine Systemschnittstelle vorgesehen, welche das Zusatzsystem mit der Druckmaschine verbindet. Die Erfindung ermöglicht den Austausch von Auftrags- und Prozessdaten der beiden Steuervorrichtungen und somit zwischen der Druckmaschine und dem wenigstens einen Zusatzsystem. Mehrfacheingaben können dadurch vermieden werden. Mit der Systemschnittstelle wird das wenigstens eine Zusatzsystem an die Druckmaschine "angebunden" und zudem wird eine gemeinsame Datenhaltung und Auftragsverwaltung ermöglicht. Es ist sowohl eine zentrale als auch eine lokale Datenhaltung möglich.

Die Erfindung bedeutet eine wesentliche Arbeitserleichterung. Die Rüstzeit kann wesentlich verkürzt und der Verbrauch an Makulatur für den Auftrag verringert werden. Damit können besonders kleine Aufträge kostengünstig ausgeführt werden. Es hat sich zudem gezeigt, dass die Erfindung eine wesentlich höhere Prozesssicherheit ermöglicht. Dies auch bei sehr komplexen Einrichtungen mit mehreren Zusatzsystemen und mehreren Druckmaschinen.

Nach einer Weiterbildung der Erfindung sind Daten wahlweise an den Eingabemitteln der Druckmaschine oder an Eingabemitteln des Zusatzsystems eingebbar.

Die Einrichtung ist vorzugsweise so ausgebildet, dass weitere Zusatzsysteme eingebunden werden können. Eine erste Installation mit lediglich einem Zusatzsystem kann dadurch in einfacher Weise mit weiteren Zusatzsystemen erweitert werden.

Nach einer Weiterbildung der Erfindung ist vorgesehen, dass bei vorbestimmten Änderungen die entsprechenden Daten zwischen der Druckmaschine und dem Zusatzsystem abgeglichen werden. Damit ist es beispielsweise ausreichend, wenn eine Farbenreihenfolge an der Druckmaschine oder am entsprechenden Zusatzsystem eingegeben wird. Der Abgleich zwischen der Druckmaschine und dem Zusatzsystem erfolgt automatisch.

Nach einer Weiterbildung der Erfindung ist vorgesehen, dass sämtliche zu einem Auftrag gehörenden Auftragsdaten der Druckmaschine und des Zusatzsystems zu jedem Zeitpunkt konsistent sind. Damit sind zu jedem Zeitpunkt sowohl die Daten auf der Druckmaschine als auch auf dem Zusatzsystem aktuell.

Vorzugsweise sind sämtliche, während einer Produktion relevanten Prozessdaten zu jedem Zeitpunkt konsistent, d.h. zu jedem Zeitpunkt sind die relevanten Prozessdaten auf der Druckmaschine und dem Zusatzsystem bzw. den Zusatzsystemen aktuell. Dadurch kann die Eingabe noch weiter vereinfacht werden.

Nach einer Weiterbildung der Erfindung ist vorgesehen, dass bei einem Wiederholauftrag die vollständigen Daten zum Einstellen der Druckmaschine und die vollständigen Daten zum Einstellen des Zusatzsystems bzw. der Zusatzsysteme verwendet werden. Ein solcher Wiederholauftrag kann beispielsweise an der Druckmaschine geladen werden. Der Auftrag selbst kann sich auf einem lokalen Laufwerk der Druckmaschine befinden oder über ein Netzwerk geladen werden.

Das Laden und Speichern von Aufträgen erfolgt vorzugsweise über einen Standarddialog. Hierbei kann auf ein Speichermittel, beispielsweise eine Festplatte, eine Diskette oder auf ein Netzwerk zugegriffen werden. Ein solcher Auftrag wird vorzugsweise automatisch um die spezifischen Auftragsdaten des Zusatzsystems erweitert.

Die Druckmaschine ist insbesondere eine Offset-Druckmaschine. Das Zusatzsystem betrifft insbesondere eine Farbzonenverstellung, eine Registerregelung, eine Videoüberwachung oder eine Papierbahnregelung oder ein Waschsystem.

Die Schnittstelle ist vorzugsweise als elektrischer Verbinder ausgebildet. Das Zusatzsystem ist mit einem entsprechenden Stecker ausgerüstet.

Ein Ausführungsbeispiel der Erfindung wird nachfolgend anhand der einzigen Figur erläutert. Diese Figur zeigt schematisch eine erfindungsgemässe Einrichtung.

Die in der einzigen Figur gezeigte Einrichtung 1 weist eine Druckmaschine 2 auf, die mehrere an sich bekannte Druckwerke 3 aufweist, die in einer Reihe nacheinander angeordnet sind. Die Druckwerke 3 besitzen hier jeweils nicht näher gezeigte Zylinder, insbesondere eine Gummituchzylinder, einen Plattenzylinder und einen Gegendruckzylinder, die in einem Einschub gelagert sind. Zudem weisen die Druckwerke 3 ein Farbwerk auf. Eine Papierbahn wird von einer Papierrolle 5 abgezogen und verläuft durch die Druckwerke 3. Weiter können Maschinenstationen 4 vorgesehen sein, in welchen die Papierbahn weiter verarbeitet wird, beispielsweise perforiert oder gelocht wird. Die Druckwerke 3 sind untereinander mit einem Feldbus 9 verbunden, der zum Empfang und Versenden von digitalen Daten zwischen den Druckwerken 3 dient. Die Druckmaschine 2 wird von einer Steuervorrichtung 17 gesteuert. Eine Bedienungsvorrichtung 8, beispielsweise mit einer Eingabetastatur und Anzeigemitteln dient zur Eingabe von Daten und insbesondere Auftragsdaten. Der Austausch zwischen der Bedienungsvorrichtung 8 und dem Feldbus 9 ist durch einen Doppelpfeil 13 angedeutet.

Die Einrichtung 1 besitzt wenigstens ein Zusatzsystem 6, das eine Steuervorrichtung 18 aufweist. Das Zusatzsystem 6 dient beispielsweise zur Farbzonenverstellung beim genannten Farbkasten bzw. den Farbkästen zur Registerregelung, beispielsweise zur Regelung des Seitenregisters oder Längsregisters, zur Videoüberwachung oder zur Papierbahnregelung. Es sind auch mehrere solche Zusatzsysteme 6 möglich. Beispielsweise kann die Einrichtung 1 ein Zusatzsystem 6 für die Farbzonenverstellung und gleichzeitig ein Zusatzsystem zur Papierbahnregelung aufweisen. Zur Bedienung des Zusatzsystems 6 ist dieses mit einer Bedienvorrichtung 7 versehen, die ebenfalls beispielsweise eine Tastatur und einen Monitor oder dergleichen besitzt. Sind mehrere Zusatzsysteme 6 vorgesehen, so sind diese vorzugsweise über einen hier nicht gezeigten Feldbus miteinander verbunden.

Die Einrichtung 1 weist einen Datenbus 10 mit einer Schnittstelle S zwischen der Druckmaschine 2 und dem Zusatzsystem 6 auf. Der Datenbus 10 dient zum Empfang und Versenden von digitalen Daten zwischen der Druckmaschine 2 und dem Zusatzsystem 6. Die digitalen Daten sind insbesondere Prozessdaten 15 und Auftragsdaten 16. Wie die Doppelpfeile 11 und 12 andeuten, findet ein Datenaustausch über Datenbus 10 zum Zusatzsystem 6 und zur Druckmaschine 2 statt. Die Schnittstelle S ermöglicht es, das Zusatzsystem 6 bzw. die Zusatzsysteme wahlweise über die Steuerung 17 oder wie bisher über die Steuerung 18 zu bedienen. Die Schnittstelle S wird durch einen hier nicht gezeigten Verbinder gebildet. Das Zusatzsystem 6 ist mit einem Stecker ausgerüstet, der zu einer Steckerbuchse der Druckmaschine 2 passt. Grundsätzlich können auch mehrere Schnittstellen bzw. Stecker vorgesehen sein. Anstelle einer Steckerverbindung könnte auch eine drahtlose Verbindung vorgesehen sein, beispielsweise durch Lichtleiter, Funk, Infrarot etc.

Ein Auftrag enthält beispielsweise allgemein gültige Auftragsdaten, wie beispielsweise Auftragsnamen, Auftragsnummern, Auftragsbeschreibung, Farbreihenfolge, Plattenreihenfolge, Wendungen, Auslage und Papiergewicht. Bei einem Wiederholauftrag sind diese Daten bereits gespeichert und werden an der Druckmaschine 2 geladen. Der Auftrag selbst kann sich auf einem lokalen Laufwerk der Druckmaschine 2 befinden oder über ein Netzwerk geladen werden. Daten, die vom Zusatzsystem 6 und von der Druckmaschine 2 benötigt werden, werden bei einer Änderung zwischen diesen abgeglichen. Dadurch können Mehrfacheingaben vermieden werden.

Müssten bisher die Druckmaschine 2 und das Zusatzsystem 6 separat bedient werden, ist bei der erfindungsgemässen Einrichtung 1 durch die Harmonisierung der beiden Systeme und die durchgängige Datenkommunikation eine gemeinsame Bedienung möglich. Bei mehreren Zusatzsystemen 6 können die Abläufe dieser Zusatzsysteme 6 untereinander und mit der Druckmaschine 2 harmonisiert und kontrolliert werden. Es ist somit eine zentrale Verwaltung möglich.

Denkbar ist auch eine Ausführung mit mehreren Druckmaschinen 2, die jeweils mehrere Zusatzsysteme 6 aufweisen. Aufgrund der zentralen Verwaltung und Harmonisierung kann eine höhere Funktionssicherheit erreicht werden. Findet an einer Druckmaschine 2 oder einem Zusatzsystem 6 eine Änderung statt, so werden die entsprechenden Daten zwischen der Druckmaschine 2 und den Zusatzsystemen 6 abgeglichen. Die Auftragsdaten werden vorzugsweise bei allen Druckmaschinen 2 und Zusatzsystemen 6 konsistent und aktuell gehalten. Aufträge werden vorzugsweise über einen Dialog geladen, wobei auf Speichermittel zugegriffen werden kann. Denkbar ist somit eine Ausführung, bei welcher zwischen mehreren Druckmaschinen 2 und Zusatzsystemen 6 eine durchgängige Datenkommunikation stattfindet und eine gemeinsame Bedienung möglich ist.

## Patentansprüche

1. Einrichtung mit wenigstens einer Druckmaschine (2), die eine Steuervorrichtung (17) und Eingabemittel (8) aufweist und mit wenigstens einem Zusatzsystem (6), das eine weitere Steuervorrichtung (18) besitzt, **gekennzeichnet durch** wenigstens eine Systemschnittstelle (S), **durch** welche die Steuervorrichtung (17) der Druckmaschine (2) mit der Steuervorrichtung (18) des Zusatzsystems (6) verbindbar ist.

2. Einrichtung nach Anspruch 1, **dadurch gekennzeichnet, dass** Daten wahlweise an den Eingabemitteln (8) der Druckmaschine (2) oder an Eingabemitteln (7) des wenigstens einen Zusatzsystems (6) eingebbar sind.

3. Einrichtung nach Anspruch 1 oder 2, **dadurch gekennzeichnet, dass** bei vorbestimmten Änderungen die entsprechenden Daten zwischen der Druckmaschine (2) und dem Zusatzsystem (6) abgeglichen werden.

4. Einrichtung nach einem der Ansprüche 1 bis 3, **dadurch gekennzeichnet, dass** im Wesentlichen sämtliche zu einem Auftrag gehörenden Auftragsdaten der Druckmaschine (2) und des Zusatzsystems (6) zu jedem Zeitpunkt konsistent sind.

5. Einrichtung nach einem der Ansprüche 1 bis 4, **dadurch gekennzeichnet, dass** während einer Produktion die Prozessdaten der Druckmaschine (2) und des wenigstens einen Zusatzsystems (6) in jedem Zeitpunkt der Produktion konsistent sind.

6. Einrichtung nach einem der Ansprüche 1 bis 5, **dadurch gekennzeichnet, dass** ein Wiederholauftrag an der Druckmaschine (2) ladbar ist und dass er die vollständigen Daten zum Einstellen der Druckmaschine (2) und die Daten zum Einstellen des wenigstens einen Zusatzsystems (6) enthält.

7. Einrichtung nach einem der Ansprüche 1 bis 6, **dadurch gekennzeichnet, dass** Aufträge über einen Dialog geladen und gespeichert werden können und dass hierbei auf Speichermittel zugegriffen werden kann.

8. Einrichtung nach Anspruch 7, **dadurch gekennzeichnet, dass** die Aufträge jeweils um Auftragsdaten erweitert werden, welche spezifisch sind für das wenigstens eine Zusatzsystem (6).

9. Einrichtung nach einem der Ansprüche 1 bis 8, **dadurch gekennzeichnet, dass** die Druckmaschine (2) eine Offset-Druckmaschine ist.

10. Einrichtung nach einem der Ansprüche 1 bis 9, **dadurch gekennzeichnet, dass** mehrere Zusatzsysteme (6) vorgesehen sind und dass diese mit einem Feldbus miteinander verbunden sind.

11. Einrichtung nach einem der Ansprüche 1 bis 10, **dadurch gekennzeichnet, dass** das Zusatzsystem (6) eine Farbzonenverstellung, eine Registerregelung, eine Videoüberwachung oder eine Papierbahnregelung ermöglicht.

12. Einrichtung nach einem der Ansprüche 1 bis 11, **dadurch gekennzeichnet, dass** mit der Steuerung (17) der Druckmaschine (2) das wenigstens eine Zusatzsystem (6) bedienbar ist.

13. Einrichtung nach einem der Ansprüche 1 bis 12, **dadurch gekennzeichnet, dass** die Schnittstelle (S) durch einen elektrischen Verbinder gebildet ist.

14. Einrichtung nach einem der Ansprüche 1 bis 13, **dadurch gekennzeichnet, dass** sie mehrere Druckmaschinen (2) und mehrere Zusatzsysteme (6) aufweist, zwischen denen eine durchgängige Datenkommunikation stattfindet und die gemeinsam bedienbar sind.

15. Einrichtung nach einem der Ansprüche 1 bis 14, **dadurch gekennzeichnet, dass** mehrere Zusatzsysteme (6) mit einem Feldbus miteinander verbunden sind.
